# EUROPÄISCHE PATENTSCHRIFT

(11) **EP 4 324 986 B1**
(45) Veröffentlichungstag und Bekanntmachung des Hinweises auf die Patenterteilung: **04.03.2026**
(21) Anmeldenummer: 23186345.7
(22) Anmeldetag: 19.07.2023
(51) Int. Cl.: E01H 4/02

(54) **HECKFRÄSE FÜR EINE PISTENRAUPE SOWIE PISTENRAUPE**
REAR MILLING CUTTER FOR A PISTE CATERPILLAR, AND PISTE CATERPILLAR
FRAISE ARRIÈRE POUR UNE DAMEUSE ET DAMEUSE

(30) Priorität: 18.08.2022 DE 102022208600
(43) Veröffentlichungstag der Anmeldung: 21.02.2024
(73) Patentinhaber: Kässbohrer Geländefahrzeug AG, 88471 Laupheim (DE)
(72) Erfinder: Mangold, Martin, 89180 Berghülen (DE); Holzapfel, Sven, 88480 Achstetten (DE); Hartmann, Daniel, 89168 Niederstotzingen (DE); Behmüller, Andreas, 89171 Illerkirchberg (DE); Henger, Claudius, 88480 Achstetten (DE)
(74) Vertreter: Patentanwälte Ruff, Wilhelm, Beier, Dauster & Partner mbB

(56) Entgegenhaltungen:
- EP-A1- 0 976 872
- WO-A1-2020/165799
- DE-A1- 102005 040 222
- DE-A1- 3 837 102

## Beschreibung

Die Erfindung betrifft eine Heckfräse für eine Pistenraupe, aufweisend eine Fräseinheit zur mechanischen Bearbeitung einer Schneepiste entlang einer Bearbeitungsrichtung, zu welcher quer die Fräseinheit entlang einer Breitenrichtung längserstreckt ist, und eine Aufhängungseinrichtung zur lösbaren Befestigung der Heckfräse an einem heckseitigen Geräteträger der Pistenraupe. Die Erfindung betrifft zudem eine Pistenraupe mit einem heckseitigen Geräteträger und mit einer Heckfräse der vorgenannten Art, die mittels ihrer Aufhängungseinrichtung an dem heckseitigen Geräteträger lösbar befestigt ist.

Aus der EP 2 212 476 B1 ist eine derartige Pistenraupe mit einer solchen Heckfräse bekannt. Die bekannte Pistenraupe weist einen heckseitigen Geräteträger mit einer Doppelgelenkanordnung auf, mittels welcher eine Kupplung zum Ankoppeln der Heckfräse entlang einer Breitenrichtung der Pistenraupe seitlich verstellbar ist. Die bekannte Heckfräse umfasst dabei eine Fräseinheit sowie eine Aufhängungseinrichtung zur lösbaren Befestigung der Heckfräse an der Kupplung des Geräteträgers. Dabei sind die Aufhängungseinrichtung und die Fräseinheit der bekannten Heckfräse aneinander befestigt, also nicht gegeneinander verstellbar. Zur Kollisionsvermeidung kann bei der bekannten Pistenraupe die Heckfräse durch Verstellung der Gelenkanordnung des Heckträgers quer zu einer Fahrzeuglängsrichtung seitlich versetzt werden.

Aufgabe der Erfindung ist es, eine Heckfräse sowie eine Pistenraupe der eingangs genannten Art zu schaffen, die eine gegenüber dem Stand der Technik verbesserte Funktionalität aufweisen.

Für die Heckfräse wird diese Aufgabe dadurch gelöst, dass die Fräseinheit einschließlich Finisher und Seitenfinishern relativ zur Aufhängungseinrichtung seitlich entlang der Breitenrichtung verstellbar angeordnet ist. Hierunter ist zu verstehen, dass die Fräseinheit relativ zur Aufhängungseinrichtung entlang der Breitenrichtung beweglich und nach Verstellen in einer sich ergebenden Relativpositionierung blockierbar ist. Wenn bei der mechanischen Bearbeitung der Schneepiste mittels der Heckfräse eine Kollision der Fräseinheit mit einem in Bearbeitungsrichtung vor der Heckfräse gelegenem Hindernis droht, lässt sich somit die Fräseinheit zur Kollisionsvermeidung seitlich verstellen. Durch die seitliche Verstellung, kann die Heckfräse in einen seitlichen Abstand zum Hindernis gebracht werden, so dass die Bearbeitung der Schneepiste an dem Hindernis vorbei erfolgt. Vorteilhaft kommt es dabei zu keinem Verschwenken der Fräseinheit relativ zur Pistenraupe, so dass die Fräseinheit auch während der Kollisionsvermeidung eine für die Bearbeitung der Schneepiste optimale Ausrichtung beibehält. Insbesondere bleibt die Erstreckung der Heckfräse beim Verstellen senkrecht zur Bearbeitungsrichtung ausgerichtet. Eine Verstellung des Geräteträgers der Pistenraupe ist hierfür nicht erforderlich. Somit lässt sich die Heckfräse mit einer Pistenraupe verwenden, die gegenüber der bekannten Pistenraupe verringerte Komplexität aufweist. Dies gilt insbesondere hinsichtlich des Heckträgers der Pistenraupe, der ohne seitliche Verstellbarkeit ausgeführt werden kann, ohne bei Verwendung der erfindungsgemäßen Heckfräse die Kollisionsvermeidung zu beeinträchtigen. Die seitliche Verstellbarkeit erlaubt zusätzlich zur Kollisionsvermeidung eine besonders zuverlässige Präparierung von Pistenrändern, da die Fräseinheit durch ihre Verstellung seitlich nach dem zu präparierenden Pistenrand ausgerichtet werden kann.

In Ausgestaltung der Erfindung weist die Heckfräse eine Steuereinrichtung auf, die zum seitlichen Verstellen der Fräseinheit gegenüber der Aufhängungseinrichtung mit der Heckfräse und mit der Aufhängungseinrichtung antriebsverbunden ist. Mittels der Steuereinrichtung können somit die Fräseinheit und die Aufhängungseinrichtung aktiv relativ zueinander verstellt werden. Die Steuereinrichtung ist vorzugsweise dazu eingerichtet, die Fräseinheit und die Aufhängungseinrichtung relativ zueinander nach Verstellung zu fixieren.

In weiterer Ausgestaltung der Erfindung bildet die Steuereinrichtung einen Linearantrieb aus. Ein derartiger Linearantrieb kann wenigstens ein Ausgewähltes aus einem Hydraulikzylinder, einem Pneumatikzylinder und einem elektrischen Spindeltrieb umfassen. Eine derartige Steuereinrichtung erweist sich als besonders robust. Zudem lässt sich eine derartige Steuereinrichtung besonders präzise steuern, um eine Relativpositionierung von Fräseinheit und Aufhängungseinrichtung relativ zueinander auf besonders genaue Weise vorzunehmen.

In weiterer Ausgestaltung der Erfindung weist die Heckfräse eine Tragstruktur auf, die die Fräseinheit trägt und die relativ zu der Aufhängungseinrichtung beweglich geführt ist. Eine derartige Tragstruktur fördert die Stabilität der Fräseinheit. Somit lässt sich die Fräseinheit besonders gut in paralleler Ausrichtung zum mittels der Fräseinheit zu bearbeitenden Untergrund halten. Dies sichert eine gute Bearbeitungsqualität.

In weiterer Ausgestaltung der Erfindung weist die Tragstruktur einen Führungsabschnitt auf, an welchem wenigstens ein komplementäres Führungselement, insbesondere Führungsrohr, der Heckfräse entlang der Breitenrichtung beweglich geführt ist, wobei der Führungsabschnitt an der Fräseinheit und das wenigstens eine Führungselement an der Aufhängungseinrichtung befestigt ist. Auf diese Weise lässt sich die Führungsfunktion für die Verstellung von Fräseinheit und Aufhängungseinrichtung relativ zueinander der Tragstruktur zusätzlich zu ihrer Tragfunktion zuweisen. Mit anderen Worten: Auf eine gesonderte Führungseinrichtung kann durch Integration der Führungsfunktion in den Tragrahmen verzichtet werden. Bei der Tragstruktur kann es sich um einen Hauptrahmen der Heckfräse handeln. Die Tragstruktur ist vorzugsweise mitsamt der Fräseinheit relativ zur Aufhängungseinrichtung seitlich verstellbar.

In weiterer Ausgestaltung der Erfindung weisen der Führungsabschnitt und das Führungselement komplementäre, insbesondere nicht kreisförmige, Querschnitte bezüglich der Breitenrichtung auf. Es ergibt sich eine besonders spielarme Führung. Vorteilhaft lässt sich bei nicht kreisförmigen Querschnitten zudem durch Formschluss vermeiden, dass das Führungselement und der Führungsabschnitt, insbesondere um eine entlang der Breitenrichtung erstreckte virtuelle Drehachse, gegeneinander verdreht werden. Die Fräseinheit kann also relativ zur Aufhängungseinrichtung drehstarr angeordnet sein. Damit können auf die Fräseinheit im Betrieb wirkende Bearbeitungskräfte besonders gut abgestützt werden.

In weiterer Ausgestaltung der Erfindung sind die Fräseinheit und die Aufhängungseinrichtung relativ zueinander, insbesondere ausschließlich, linearbeweglich geführt. Hierdurch lässt sich vorteilhaft einem Verdrehen der Aufhängungseinrichtung und der Fräseinheit relativ zueinander um eine Hochachse der Heckfräse, die senkrecht zur Bearbeitungsrichtung und senkrecht zur Breitenrichtung orientiert ist, entgegenwirken. Eine derartige Verdrehung würde die Untergrundbearbeitung mittels der Heckfräse beeinträchtigen und insbesondere eine Beschaffenheit der Schneepiste nach Bearbeitung mittels der Heckfräse verschlechtern. Neben einem optischen Erscheinungsbild kann die Beschaffenheit eine Griffigkeit, eine Härte und eine Verschleißbeständigkeit der Schneepiste bedingen. Durch die Vermeidung einer Verdrehung von Fräseinheit und Aufhängungseinrichtung relativ zueinander lässt sich also ein besonders ansprechendes und funktionales Pistenbild der Schneepiste erreichen und zwar auch dann, wenn die Fräseinheit zur Kollisionsvermeidung relativ zur Aufhängungseinrichtung zu einer Seite hin verstellt wird.

In weiterer Ausgestaltung der Erfindung ist die Fräseinheit relativ zu der Aufhängungseinrichtung um eine entlang der Breitenrichtung verlaufende Querachse schwenkverstellbar verbunden . Hierdurch lässt sich auf besonders einfache Weise eine Einstellbarkeit der Eintauchtiefe der wenigstens einen Fräswelle der Fräseinheit in die zu bearbeitende Schneepiste erreichen.

In weiterer Ausgestaltung der Erfindung ist die Fräseinheit relativ zur Aufhängungseinrichtung wenigstens zwischen einer ersten und einer zweiten Position verstellbar, die entlang der Breitenrichtung beidseits einer vertikalen Mittelebene der Fräseinheit angeordnet sind. Die vertikale Mittelebene kann die Hochachse enthalten. Die Breitenrichtung ist vorzugsweise senkrecht zur Mittelebene ausgerichtet. Ausgehend von einer Mittelposition kann also die Fräseinheit in Bearbeitungsrichtung betrachtet sowohl nach links als auch nach rechts verstellt werden, um einer Kollision mit einem etwaigen Hindernis zu entgehen.

In weiterer Ausgestaltung der Erfindung weist die Fräseinheit wenigstens ein Fräswellengehäuse auf, in welchem wenigstens eine Fräswelle der Fräseinheit drehbar gelagert ist. Die Fräswelle ist vorzugsweise entlang der Breitenrichtung axial erstreckt. Vorteilhaft erlaubt die Fräswelle die Untergrundbearbeitung der Schneepiste über eine entlang der Breitenrichtung längserstreckte Bearbeitungsbreite. Das Fräswellengehäuse schirmt dabei vorzugsweise die Fräswelle bezüglich der Bearbeitungsrichtung nach oben und nach hinten ab, um einerseits die Fräswelle vor Fremdeinflüssen zu schützen und andererseits zu vermeiden, dass im Betrieb der Heckfräse von der Schneepiste abgetrennter Schnee unkontrolliert nach außen geschleudert wird.

In weiterer Ausgestaltung der Erfindung weist die Heckfräse einen sich entlang der Bearbeitungsrichtung an die Fräseinheit anschließenden Finisher zum Erzeugen einer Profilzeichnung auf. Der Finisher kann bezüglich der Bearbeitungsrichtung hinter der Fräseinheit angeordnet sein. Bei der mittels des Finishers erzeugbaren Profilzeichnung kann es sich um ein Cordmuster mit entlang der Bearbeitungsrichtung längserstreckten Schneeprismen handeln, die im Wechsel zu dazwischen vorhandenen Rillen angeordnet sind. Ein etwaiges Verschwenken der Fräseinheit um die Hochachse erschwert die Erzeugung der Profilzeichnung. Da einem solchen Verschwenken bei den vorstehend erläuterten Ausgestaltungen der Erfindung entgegengewirkt ist, lässt sich die Profilzeichnung besonders zuverlässig erzeugen.

Für die Pistenraupe wird die Aufgabe dadurch gelöst, dass sie mit einer erfindungsgemäßen Heckfräse wie voranstehend beschrieben ausgestattet ist. Entsprechend übertragen sich die zuvor bereits genannten Vorteile der erfindungsgemäßen Heckfräse auch auf die Pistenraupe gemäß der Erfindung.

Zweckmäßig sind alle für die seitliche Verstellbarkeit notwendigen Bauteile, insbesondere ausgenommen Betriebsmedien sowie Komponenten zu deren Förderung, ausschließlich Bestandteil der Heckfräse. Dabei kann der Geräteträger der Pistenraupe seitlich unverstellbar sein. Der Geräteträger kann - alternativ oder zusätzlich - um die Hochachse der Pistenraupe verschwenkbar ausgebildet sein.

Zweckmäßigerweise kann der Geräteträger einen Trägerabschnitt aufweisen, an dem einander gegenüberliegend ein Kupplungsabschnitt des Geräteträgers und ein Verbindungsabschnitt des Geräteträgers jeweils relativ zum Trägerabschnitt um zueinander parallele, horizontale Querachsen drehverstellbar gelagert sind. Dabei kann der Geräteträger mittels seines Verbindungsabschnitts mit einem Fahrgestell der Pistenraupe und mittels seines Kupplungsabschnitts mit der Heckfräse verbunden sein. Dies ermöglicht eine Verstellung der Heckfräse relativ zum Fahrgestell entlang der Hochachse, insbesondere um eine Fräs- oder Eintauchtiefe einzustellen.

Weitere Vorteile und Merkmale der Erfindung ergeben sich aus den Ansprüchen sowie aus der nachfolgenden Beschreibung eines bevorzugten Ausführungsbeispiels der Erfindung, das anhand der Zeichnungen dargestellt ist.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.
- Fig. 1: zeigt in schematischer Draufsicht eine Ausführungsform einer erfindungsgemäßen Pistenraupe mit einer gemäß der Erfindung ausgeführten Heckfräse.
- Fig. 2: eine schematische Perspektivdarstellung der Heckfräse nach Fig. 1,
- Fig. 3: in schematischer Draufsicht die Heckfräse nach den Fig. 1 und 2,
- Fig. 4: in schematischer Draufsicht die Heckfräse nach den Fig. 1 bis 3 mit zur besseren Übersichtlichkeit teilweise demontierter Aufhängungseinrichtung,
- Fig. 5: die Heckfräse nach Fig. 4, wobei eine Fräseinheit der Heckfräse relativ zur Aufhängungseinrichtung seitlich verstellt ist,
- Fig. 6: in schematischer Vorderansicht die Heckfräse nach den Fig. 1 bis 5,
- Fig. 7: in schematischer Perspektivdarstellung gesondert eine Tragstruktur der Heckfräse nach den Fig. 1 bis 6,
- Fig. 8: in schematischer Perspektivdarstellung eine weitere Ausführungsform der erfindungsgemäßen Heckfräse.

Eine Heckfräse 1 nach den Fig. 1 bis 6 ist für den Einsatz an einer Pistenraupe 20 vorgesehen. Die Heckfräse 1 dient zur Untergrundbearbeitung einer Schneepiste. Dabei ist die Heckfräse 1 dazu eingerichtet, an der Schneepiste vorhandenen Schnee aufzunehmen und mechanisch zu bearbeiten, um dadurch eine optisch ansprechende und griffige Pistenoberfläche herzustellen. Die Pistenraupe 20 ist für die Präparierung einer Schneepiste in einem Skigebiet vorgesehen. Die Präparierung kann durch Untergrundbearbeitung mittels der Heckfräse 1 erfolgen. Alternativ oder zusätzlich kann die Präparierung mittels eines frontseitig angeordneten Räumschilds 22 der Pistenraupe 20 erfolgen. Das Räumschild 22 kann an einem frontseitigen Geräteträger der Pistenraupe 20 lösbar befestigt sein. Die Pistenraupe 20 umfasst einen heckseitigen Geräteträger 21. Die Heckfräse 1 weist eine Aufhängungseinrichtung 3 zur lösbaren Befestigung der Heckfräse 1 an dem heckseitigen Geräteträger 21 der Pistenraupe 20 auf. In der Darstellung der Fig. 1 ist die Heckfräse mittels ihrer Aufhängungseinrichtung 3 an dem heckseitigen Geräteträger 21 lösbar befestigt. Die Heckfräse 1 wird zur Untergrundbearbeitung der Schneepiste über die Schneepiste geschleppt.

Die Heckfräse 1 weist eine Fräseinheit 2 auf. Die Fräseinheit 2 dient zur mechanischen Bearbeitung der Schneepiste entlang einer Bearbeitungsrichtung A. Die Bearbeitungsrichtung A kann einer Fahrtrichtung der Pistenraupe 2 entsprechen. Dabei ist die Fräseinheit 2 entlang einer Breitenrichtung B längserstreckt. Die Breitenrichtung B ist quer zur Bearbeitungsrichtung A orientiert. Die Bearbeitungsrichtung A und die Breitenrichtung B können senkrecht zueinander ausgerichtet sein. Die Fräseinheit 2 und die Aufhängungseinrichtung 3 der Heckfräse 1 sind relativ zueinander entlang der Breitenrichtung B verstellbar angeordnet. Die Aufhängungseinrichtung 3 ist also entlang der Breitenrichtung B relativ zur Fräseinheit 2 beweglich und nach erfolgter Verstellung in ihrer Relativpositionierung gegenüber der Fräseinheit 2 blockierbar.

Vorliegend umfasst die Heckfräse 1 eine Steuereinrichtung 4. Die Steuereinrichtung 4 ist sowohl mit der Aufhängungseinrichtung 3 als auch mit der Fräseinheit 2 antriebsverbunden. Mittels der Steuereinrichtung 4 ist die Fräseinheit 2 gegenüber der Aufhängungseinrichtung 3 verstellbar. Dabei bildet die Steuereinrichtung 4 bei der gezeigten Ausführungsform einen Linearantrieb 5 aus. Ein derartiger Linearantrieb 5 kann wenigstens einen Hydraulikzylinder oder/und wenigstens einen Pneumatikzylinder oder/und wenigstens einen elektrischen Spindeltrieb umfassen.

Vorliegend ist der Linearantrieb 5 mit einem Hydraulikzylinder ausgebildet. Der Hydraulikzylinder kann axial entlang der Breitenrichtung B erstreckt sein. Er umfasst ein Gehäuse, welches einen Gehäuseinnenraum begrenzt. In dem Gehäuseinnenraum ist ein Hydraulikkolben axial relativ zum Gehäuse entlang der Breitenrichtung B verstellbar angeordnet. An dem Kolben ist vorliegend beidseits je eine Kolbenstange befestigt, die an einander gegenüberliegenden axialen Enden des Gehäuses aus dem Gehäuseinnenraum ragen. Auf eine der beiden Kolbenstangen kann verzichtet sein. Dabei ist vorliegend das Gehäuse des Hydraulikzylinders an der Aufhängungseinrichtung 3 befestigt und die Kolbenstangen vom Kolben abgewandt an der Fräseinheit 2, um die Antriebsverbindung von Fräseinheit 2 und Aufhängungseinrichtung 3 auszubilden. Durch Beaufschlagen des Kolbens mit einem Hydraulikdruck ist der Kolben im Gehäuseinnenraum relativ zum Gehäuse verstellbar. Eine Verstellung des Kolbens überträgt sich unmittelbar auf die Kolbenstangen. Entsprechend geht mit dem Beaufschlagen des Kolbens mit einem Fluiddruck ein Verstellen der Fräseinheit 2 relativ zur Aufhängungseinrichtung 3 einher.

Die Heckfräse 1 weist eine Tragstruktur 6 auf, die in der Fig. 7 gesondert dargestellt ist. Die Tragstruktur 6 trägt die Fräseinheit 2 und ist relativ zur Aufhängungseinrichtung 3 beweglich geführt. Wenigstens ein Führungselement 8 der Heckfräse 1 ist komplementär zu dem Führungsabschnitt 7 ausgebildet und entlang der Breitenrichtung B beweglich an dem Führungsabschnitt 7 geführt. Vorliegend sind zwei derartige Führungselemente 8 vorhanden. Die beiden Führungselemente 8 sind gleichartig ausgebildet. Das Führungselement 8 ist beispielsweise als Führungsrohr 9 ausgebildet, welches den Führungsabschnitt 7 wenigstens teilweise umgibt. Der Führungsabschnitt 7 ist also in einem Rohrkörperinnenraum des Führungsrohrs 9 aufgenommen, um die Führung des Führungselements 8 entlang der Breitenrichtung B zu realisieren. Dabei ist der Führungsabschnitt 7 der Tragstruktur 6 an der Fräseinheit 2 befestigt, also relativ zur Fräseinheit 2 unbeweglich. Das wenigstens eine - vorliegend jedes - Führungselement 8 ist an der Aufhängungseinrichtung 3 befestigt, also relativ zur Aufhängungseinrichtung 3 unbeweglich.

Der Führungsabschnitt 7 und das daran geführte Führungselement 8 weisen komplementäre Querschnitte bezüglich der Breitenrichtung B auf. Der jeweilige Querschnitt des Führungsabschnitts 7 und des Führungselements 8 ist senkrecht zur Breitenrichtung B ausgerichtet. Die komplementären Querschnitte des Führungselements 8 und des Führungsabschnitts 7 können nichtkreisförmig ausgebildet sein. Vorliegend sind die komplementären Querschnitte quadratisch ausgebildet. Es versteht sich, dass aber auch andere nicht kreisförmige Querschnitte denkbar sind, die ein Verdrehen von Führungselement 8 und Führungsabschnitt 7 relativ zueinander durch Formschluss verhindern. Denkbar ist beispielsweise eine unrunde oder gerundete, eckig, spiegel- oder/und punktsymmetrische Formgebung der Querschnitte.

Die Fräseinheit 2 und die Aufhängungseinrichtung 3 sind relativ zueinander linearbeweglich geführt. Vorliegend sind die Fräseinheit 2 und die Aufhängungseinrichtung 3 relativ zueinander ausschließlich linearbeweglich geführt. Ein Verdrehen oder Verschwenken der Fräseinheit 2 und der Aufhängungseinrichtung 3 relativ zueinander ist also ausgeschlossen oder unterbunden. Der heckseitige Geräteträger 21 der Pistenraupe 20 kann allerdings mitsamt der daran montierten Heckfräse 1 seitlich ausschwenkbar sein.

Die Fräseinheit 2 ist relativ zur Aufhängungseinrichtung 3 wenigstens zwischen einer ersten und einer zweiten Position verstellbar, die entlang der Breitenrichtung B beidseits einer vertikalen Mittelebene M der Fräseinheit 2 angeordnet sind. Die Fräseinheit 2 kann also aus einer zentralen Position relativ zur Aufhängungseinrichtung 3 entlang der Bearbeitungsrichtung A betrachtet nach links und nach rechts entlang der Breitenrichtung B verstellt werden. Die erste und die zweite Position können außermittig angeordnet sein.

Die Fräseinheit 2 umfasst vorliegend ein Fräswellengehäuse 10 sowie wenigstens eine Fräswelle 11. Bei der gezeigten Ausführungsform sind zwei Fräswellen 11 vorhanden. Die Fräswelle 11 ist in dem Fräswellengehäuse 10 drehbar gelagert. Das Fräswellengehäuse 10 schirmt dabei die Fräswelle 11 nach oben und nach hinten ab, um mittels der Fräswelle 11 bei der Untergrundbearbeitung der Schneepiste abgetrennten Schnee einem Finisher 12 der Heckfräse 1 zuzuführen. Der Finisher 12 schließt sich entlang der Bearbeitungsrichtung A an die Fräseinheit 2 an. Der Finisher 12 dient zum Erzeugen einer Profilzeichnung in der Schneepiste. Hierzu kann der Finisher 12 den mittels der Fräseinheit 2 abgetrennten Schnee verdichten, um die Profilzeichnung einzuprägen. An der Fräseinheit 2 sind zudem beidseits entlang der Breitenrichtung B Seitenfinisher 13 angeordnet.

Eine maximale Breite der Pistenraupe 20 kann durch die Erstreckung der Heckfräse 1 entlang der Breitenrichtung B festgelegt sein. Die Fräseinheit 2 der Heckfräse 1 kann relativ zum heckseitigen Geräteträger 21 quer zu einer Fahrzeuglängsrichtung seitlich, insbesondere verdrehungsfrei, verstellbar sein. Dies schließt ausdrücklich nicht aus, dass der heckseitige Geräteträger 21 um eine vertikale Hochachse und/oder um eine horizontale wenigstens Querachse schwenkbar gegenüber einem Rahmen der Pistenraupe 20 ausgebildet sein kann.

Der Geräteträger 21 kann einen Trägerabschnitt 26 aufweisen, an dem einander gegenüberliegend ein Kupplungsabschnitt 23 des Geräteträgers 21 und ein Verbindungsabschnitt 24 des Geräteträgers 21 jeweils relativ zum Trägerabschnitt 26 um zueinander achsparallele, horizontale Querachsen S1, S2 drehverstellbar gelagert sind. Dabei kann der Geräteträger 21 mittels seines Verbindungsabschnitts 24 mit einem Fahrzeugrahmen 25 der Pistenraupe 20 und mittels seines Kupplungsabschnitts 23 mit der Aufhängungseinrichtung 3 der Heckfräse 1 verbunden sein. Dies ermöglicht eine Verstellung der Heckfräse 1 entlang der Hochachse, insbesondere um eine Frästiefe einzustellen. Der Kupplungsabschnitt 23 und die Aufhängungseinrichtung 3 können mittels einer Schraubverbindung miteinander verbunden sein.

In der Fig. 8 ist eine weitere Ausführungsform der Heckfräse 1 gezeigt. Im Unterschied zur voranstehend beschriebenen Ausführungsform ist gemäß Fig. 8 die Fräseinheit 2 zur Einstellung der Frästiefe relativ zum Tragrahmen 6 entlang der Hochrichtung verstellbar. Die Fräseinheit 2 und die Aufhängungseinrichtung 3 sind dabei relativ zueinander um eine entlang der Breitenrichtung B verlaufende Querachse schwenkverstellbar miteinander verbunden. Für die Verstellung können die Fräseinheit 2 und der Tragrahmen 6 mittels einer verstellbaren Steuervorrichtung 26 verbunden sein. Die Steuervorrichtung 26 kann linear verstellbar sein, insbesondere entlang der Hochachse. Die Steuervorrichtung 26 kann wenigstens einen Hydraulikzylinder und/oder eine elektrische oder elektronische Steuervorrichtung umfassen. Die Fräseinheit 2 ist mit dem Tragrahmen 6 im Abstand zur Steuereinrichtung 26 gelenkig verbunden , so dass sich durch Verstellen der Steuervorrichtung 26 ein Anstellwinkel der Fräseinheit 2 gegenüber dem Tragrahmen 6 einstellen lässt. Alternativ können die Fräseinheit 2 und der Tragrahmen 6 mittels der Steuervorrichtung 26 beispielsweise entlang einer Geraden verstellt werden.

## Patentansprüche

1. Heckfräse (1) für eine Pistenraupe (20), aufweisend
eine Fräseinheit (2) zur mechanischen Bearbeitung einer Schneepiste entlang einer Bearbeitungsrichtung (A), zu welcher quer die Fräseinheit (2) entlang einer Breitenrichtung (B) längserstreckt ist, wobei an der Fräseinheit (2) heckseitig ein Finisher (12) zum Verdichten der durch die Fräseinheit (2) bearbeiteten Schneepiste und zum Einprägen einer Profilzeichnung in die Schneepiste sowie auf gegenüberliegenden Seiten jeweils ein Seitenfinisher (13) angebracht sind, und
eine Aufhängungseinrichtung (3) zur lösbaren Befestigung der Heckfräse (1) an einem heckseitigen Geräteträger (21) der Pistenraupe (20),
**dadurch gekennzeichnet, dass**
die Fräseinheit (2) einschließlich Finisher (12) und Seitenfinishern (13) relativ zur Aufhängungseinrichtung (3) seitlich entlang der Breitenrichtung (B) verstellbar angeordnet ist.

2. Heckfräse (1) nach Anspruch 1, **dadurch gekennzeichnet, dass** die Heckfräse (1) eine Steuereinrichtung (4) aufweist, die zum seitlichen Verstellen der Fräseinheit (2) gegenüber der Aufhängungseinrichtung (3) mit der Fräseinheit (2) und der Aufhängungseinrichtung (3) antriebsverbunden ist.

3. Heckfräse (1) nach Anspruch 2, **dadurch gekennzeichnet, dass** die Steuereinrichtung (4) einen Linearantrieb (5) ausbildet.

4. Heckfräse (1) nach einem der vorhergehenden Ansprüche, **dadurch gekennzeichnet, dass** die Heckfräse (1) eine Tragstruktur (6) aufweist, die die Fräseinheit (2) trägt und die relativ zu der Aufhängungseinrichtung (3) beweglich geführt ist.

5. Heckfräse (1) nach Anspruch 4, **dadurch gekennzeichnet, dass** die Tragstruktur (6) einen Führungsabschnitt (7) aufweist, an welchem wenigstens ein komplementäres Führungselement (8), insbesondere Führungsrohr (9), der Heckfräse (1) entlang der Breitenrichtung (B) beweglich geführt ist, wobei der Führungsabschnitt (7) an der Fräseinheit (2) und das wenigstens eine Führungselement (8) an der Aufhängungseinrichtung (3) befestigt ist.

6. Heckfräse (1) nach Anspruch 5, **dadurch gekennzeichnet, dass** der Führungsabschnitt (7) und das Führungselement (8) komplementäre, insbesondere nichtkreisförmige, Querschnitte bezüglich der Breitenrichtung (B) aufweisen.

7. Heckfräse (1) nach einem der vorhergehenden Ansprüche, **dadurch gekennzeichnet, dass** die Fräseinheit (2) und die Aufhängungseinrichtung (3) relativ zueinander, insbesondere ausschließlich, linear beweglich geführt sind.

8. Heckfräse (1) nach einem der vorhergehenden Ansprüche, **dadurch gekennzeichnet, dass** die Fräseinheit (2) relativ zu der Aufhängungseinrichtung (3) um eine entlang der Breitenrichtung (B) verlaufende Querachse schwenkverstellbar verbunden ist.

9. Heckfräse (1) nach einem der vorhergehenden Ansprüche, **dadurch gekennzeichnet, dass** die Fräseinheit (2) relativ zur Aufhängungseinrichtung (3) wenigstens zwischen einer ersten und einer zweiten Position verstellbar ist, die entlang der Breitenrichtung (B) beidseits einer vertikalen Mittelebene (M) der Fräseinheit (2) angeordnet sind.

10. Heckfräse (1) nach einem der vorhergehenden Ansprüche, **dadurch gekennzeichnet, dass** die Fräseinheit (2) wenigstens ein Fräswellengehäuse (10) aufweist, in welchem wenigstens eine Fräswelle (11) der Fräseinheit (2) drehbar gelagert ist.

11. Heckfräse (1) nach einem der vorhergehenden Ansprüche, **dadurch gekennzeichnet, dass** die Heckfräse (1) einen sich entlang der Bearbeitungsrichtung (A) an die Fräseinheit (2) anschließenden Finisher (12) zum Erzeugen einer Profilzeichnung aufweist.

12. Pistenraupe (20) mit einem heckseitigen Geräteträger (21) und mit einer Heckfräse (1) nach einem der vorhergehenden Ansprüche, die mittels ihrer Aufhängungseinrichtung (3) an dem heckseitigen Geräteträger (21) lösbar befestigt ist.

## Claims

1. A rear-mounted tiller (1) for a snow groomer (20), having
a tilling unit (2) for mechanical grooming of a snow piste along a grooming direction (A), transversely to which the tilling unit (2) extends longitudinally along a width direction (B), wherein a finisher (12) is attached to the tilling unit (2) at the rear for compacting the snow piste groomed by the tilling unit (2) and for imparting a profiled pattern into the snow piste, and a side finisher (13) is attached on each opposite side; and
a mounting unit (3) for detachable fastening of the rear-mounted tiller (1) to a rear-side equipment carrier (21) of the snow groomer (20),
**characterized in that**
the tilling unit (2) including the finisher (12) and the side finishers (13) is arranged to be laterally adjustable along the width direction (B) relative to the mounting unit (3).

2. The rear-mounted tiller (1) according to claim 1, **characterized in that** the rear-mounted tiller (1) has a control unit (4) which is drivingly connected to the tilling unit (2) and to the mounting unit (3) for lateral adjustment of the tilling unit (2) relative to the mounting unit (3).

3. The rear-mounted tiller (1) according to claim 2, **characterized in that** the control unit (4) forms a linear drive (5).

4. The rear-mounted tiller (1) according to any of the preceding claims, **characterized in that** the rear-mounted tiller (1) has a carrier structure (6) which carries the tilling unit (2) and which is movably guided relative to the mounting unit (3).

5. The rear-mounted tiller (1) according to claim 4, **characterized in that** the carrier structure (6) has a guide section (7) on which at least one complementary guide element (8), in particular a guide tube (9), of the rear-mounted tiller (1), is movably guided along the width direction (B), wherein the guide section (7) is fastened to the tilling unit (2) and the at least one guide element (8) is fastened to the mounting unit (3).

6. The rear-mounted tiller (1) according to claim 5, **characterized in that** the guide section (7) and the guide element (8) have complementary, in particular non-circular, cross sections relative to the width direction (B).

7. The rear-mounted tiller (1) according to any of the preceding claims, **characterized in that** the tilling unit (2) and the mounting unit (3) are movably guided relative to one another, in particular exclusively, in a linear manner.

8. The rear-mounted tiller (1) according to any of the preceding claims, **characterized in that** the tilling unit (2) is connected (3) in an adjustable manner relative to the mounting unit swivelably about a transverse axis extending along the width direction (B).

9. The rear-mounted tiller (1) according to any of the preceding claims, **characterized in that** the tilling unit (2) is adjustable relative to the mounting unit (3) at least between a first and a second position which are arranged along the width direction (B) on both sides of a vertical central plane (M) of the tilling unit (2).

10. The rear-mounted tiller (1) according to any of the preceding claims, **characterized in that** the tilling unit (2) has at least one tilling shaft housing (10) in which at least one tilling shaft (11) of the tilling unit (2) is rotatably mounted.

11. The rear-mounted tiller (1) according to any of the preceding claims, **characterized in that** the rear-mounted tiller (1) has a finisher (12) adjoining the tilling unit (2) along the grooming direction (A) for creating a profiled pattern.

12. A snow groomer (20) with a rear-side equipment carrier (21) and with a rear-mounted tiller (1) according to any of the preceding claims, which is detachably fastened to the rear-side equipment carrier (21) by means of its mounting unit (3).

## Revendications

1. Fraiseuse arrière (1) pour une dameuse (20), comprenant
une unité de fraisage (2) destinée au traitement mécanique d'une piste enneigée le long d'un sens de traitement (A), par rapport auquel, transversalement, l'unité de fraisage (2) s'étend longitudinalement le long d'un sens de la largeur (B), sachant que la face arrière de l'unité de fraisage (2) est équipée d'un finisseur (12) destiné à compacter la piste enneigée traitée par l'unité de fraisage (2) et à imprimer dans la piste enneigée une empreinte de profil, ainsi que d'un finisseur latéral (13) sur chacun des côtés opposés, et
un dispositif de suspension (3) destiné à la fixation amovible de la fraiseuse arrière (1) sur un porte-outil arrière (21) de la dameuse (20),
**caractérisé en ce que**
l'unité de fraisage (2), y compris le finisseur (12) et les finisseurs latéraux (13), est disposée de manière réglable latéralement le long du sens de la largeur (B), par rapport au dispositif de suspension (3).

2. Fraiseuse arrière (1) selon la revendication 1, **caractérisée en ce que** la fraiseuse arrière (1) présente un dispositif de commande (4) relié en entraînement avec l'unité de fraisage (2) et le dispositif de suspension (3) afin d'effectuer le positionnement latéral de l'unité de fraisage (2) par rapport au dispositif de suspension (3).

3. Fraiseuse arrière (1) selon la revendication 2, **caractérisée en ce que** le dispositif de commande (4) forme un entraînement linéaire (5).

4. Fraiseuse arrière (1) selon l'une des revendications précédentes, **caractérisée en ce que** la fraiseuse arrière (1) présente une structure porteuse (6) supportant l'unité de fraisage (2) et guidée de manière mobile par rapport au dispositif de suspension (3).

5. Fraiseuse arrière (1) selon la revendication 4, **caractérisée en ce que** la structure porteuse (6) présente une section de guidage (7) sur laquelle au moins un élément de guidage complémentaire (8), notamment un tube de guidage (9), de la fraiseuse arrière (1), est guidé de manière mobile le long du sens de la largeur (B), sachant que la section de guidage (7) est fixée à l'unité de fraisage (2) et que ledit au moins un élément de guidage (8) est fixé au dispositif de suspension (3).

6. Fraiseuse arrière (1) selon la revendication 5, **caractérisée en ce que** la section de guidage (7) et l'élément de guidage (8) présentent des sections transversales complémentaires, notamment non circulaires, par rapport au sens de la largeur (B).

7. Fraiseuse arrière (1) selon l'une des revendications précédentes, **caractérisée en ce que** l'unité de fraisage (2) et le dispositif de suspension (3) sont guidés de manière mobile l'un par rapport à l'autre, notamment exclusivement de manière linéaire.

8. Fraiseuse arrière (1) selon l'une des revendications précédentes, **caractérisée en ce que** l'unité de fraisage (2) est reliée de manière réglable en pivotement par rapport au dispositif de suspension (3) autour d'un axe transversal s'étendant le long du sens de la largeur (B).

9. Fraiseuse arrière (1) selon l'une des revendications précédentes, **caractérisée en ce que** l'unité de fraisage (2) est réglable relativement au dispositif de suspension (3) au moins entre une première et une seconde position, disposées le long du sens de la largeur (B) de part et d'autre d'un plan médian vertical (M) de l'unité de fraisage (2).

10. Fraiseuse arrière (1) selon l'une des revendications précédentes, **caractérisée en ce que** l'unité de fraisage (2) présente au moins un carter d'arbre de fraisage (10) dans lequel au moins un arbre de fraisage (11) de l'unité de fraisage (2) est monté de manière à être rotatif.

11. Fraiseuse arrière (1) selon l'une des revendications précédentes, **caractérisée en ce que** la fraiseuse arrière (1) comprend un finisseur (12) disposé dans le prolongement de l'unité de fraisage (2) le long du sens de traitement (A) pour produire une empreinte de profil.

12. Dameuse (20) avec un porte-outil arrière (21) et une fraiseuse arrière (1) selon l'une des revendications précédentes, qui, au moyen de son dispositif de suspension (3), est fixée de manière amovible au porte-outil arrière (21).
